# EUROPÄISCHE PATENTSCHRIFT

(11) **EP 0 720 136 B1**
(45) Veröffentlichungstag und Bekanntmachung des Hinweises auf die Patenterteilung: **22.03.2000**
(21) Anmeldenummer: 95120068.2
(22) Anmeldetag: 19.12.1995
(51) Int. Cl.: G08B 13/22, E05B 45/08

(54) **Vorrichtung zum Scharfstellen einer Alarmanlage und zur Überwachung einer Eingangstür**
Device for arming an alarm system and for monitoring an entry door
Dispositif pour armer un système d'alarme et pour surveiller une porte d'entrée

(30) Priorität: 21.12.1994 DE 4445730
(43) Veröffentlichungstag der Anmeldung: 03.07.1996
(73) Patentinhaber: GRUNDIG Aktiengesellschaft, 90762 Fürth (DE)
(72) Erfinder: Haake, Werner, Grundig E.M.V., D-90762 Fürth (DE)

(56) Entgegenhaltungen:
- FR-A- 2 632 342
- US-A- 3 833 899

## Beschreibung

Die Erfindung betrifft eine Vorrichtung zum Scharfschalten einer Alarmanlage und zur Überwachung einer Eingangstür nach dem Oberbegriff des Anspruches 1.

Alarmanlagen bestehen in der Regel aus einer Alarmzentrale und einer Vielzahl von Meldern, die den zu schützenden Bereich, beispielsweise Gebäude oder Wohnungen überwachen.

Zum Scharfschalten der Alarmanlage ist es vor allem bei Funkalarmanlagen bekannt, einen Funksender vorzusehen, der durch ein oder mehrere verschiedene Funksignale, die definierte Datentelegramme enthalten, der Meldezentrale mitteilt, daß die Alarmanlage oder Teile davon scharfgeschaltet werden.
Der Nachteil derartiger Funksender besteht darin, daß der Bediener eine separate Eingabevorrichtung bedienen muß, um die Alarmanlage scharfzuschalten. Somit ergeben sich häufig Fehler bei der Bedienung oder die Scharfschaltung der Alarmanlage wird ganz vergessen.

Aus der europäischen Patentanmeldung EP-A-0 462 442 ist ein Verfahren zum Scharf-/Unscharfschalten einer Alarmanlage bekannt, bei dem am Ende eines Überwachungsbereiches, d.h. an der letzten Tür, die zu verschließen ist, ein elektromechanisches Blockschloß angeordnet ist. Mit diesem Blockschloß wird die Einbruchmeldeanlage scharfgeschaltet und gleichzeitig die Tür mechanisch verriegelt. Das Blockschloß ist mit einer Alarmzentrale verbunden, die alle Melder gleichzeitig abhört, so daß die Zustände der Melder zu jeder Zeit bekannt sind und ein Scharfschalten der Alarmanlage verhindert werden kann, wenn beispielsweise ein Fenster nicht geschlossen ist.
Eine Erkennung von Manipulationen an der EingangsTür ist mit dem angegebenen Blockschloß jedoch nicht möglich.

Aus FR 2 632 324 ist ein System zur Sicherung einer Tür bekannt. Das System besteht aus einer Alarmzentrale. Die Scharfschaltung erfolgt über einen Schließvorgang an der Tür. Über Schalter wird die Stellung des Schließhebels erfaßt und in Abhängigkeit des Schließhebels die Alarmzentrale scharfgeschaltet.
Nachteilig hierbei ist aber, daß 8 Schalter verwendet werden müssen und es nicht möglich ist zu erkennen, wenn die Tür aufgehebelt und entgegen der Schließrichtung des Schließhebels aus dem Türrahmen gezogen wird.

Der Erfindung liegt deshalb die Aufgabe zugrunde, eine Vorrichtung anzugeben, die die Scharfschaltung der Alarmanlage erlaubt und bei der das gewaltsame Öffnen der Tür erkannt werden kann.

Diese Aufgabe wird ausgehend von einer Vorrichtung gemäß dem Oberbegriff des Anspruches 1 durch die kennzeichnenden Merkmale des Anspruches 1 gelöst.
Vorteilhafte Ausgestaltungen der Erfindung sind in den abhängigen Ansprüchen angegeben.

Am Türrahmen der Eingangstür wird ein erster Schalter angeordnet, mit dem festgestellt werden kann, ob die Eingangstür geöffnet oder geschlossen ist. Der Schalter ist dabei so angeordnet, daß er bei geschlossener Tür betätigt wird, d.h. daß der Schalter geschlossen ist, wenn die Tür zu ist. Bei geöffneter Tür ist auch der Schalter offen.
Ein zweiter Schalter ist im Türrahmen im Bereich der Einführöffnung für den Riegel angeordnet. Dieser Schalter wird geschlossen, wenn der Riegel des Schlosses in die Einführöffnung geschoben wird.
Ein dritter Schalter ist in der Einführöffnung in der Art angebracht, daß er geschlossen wird, wenn der Riegel ganz in die Einführöffnung eingeführt ist. Die drei Schalter sind mit einer Steuereinheit verbunden. An die Steuereinheit können somit die Schaltzustände der einzelnen Schalter übermittelt werden, und die Steuereinheit erzeugt ein Zustandssignal entsprechend den Schalterstellungen.

Mit dieser Vorrichtung kann in vorteilhafter Weise die der erfindungsgemäßen Alarmanlage scharfgeschaltet werden, wenn ein bestimmtes Muster der Schaltzustände auftritt. Es können auch Manipulationen an der Eingangstür erkannt werden, wenn die Schalter Zustände aufweisen, die dem normalen Schließvorgang widersprechen.

Gemäß der Erfindung ist die Steuereinheit so ausgeführt, daß sie ein Signal zur Scharfschaltung der Alarmanlage ausgibt, wenn alle drei Schalter geschlossen sind. In dieser Stellung ist die Tür geschlossen und der Riegel ganz in die Einführöffnung eingeführt.

Gemäß der Erfindung gibt die Steuereinheit ein Alarmsignal aus, wenn der zweite Schalter geschlossen und der erste Schalter geöffnet ist. In diesem Fall wird davon ausgegangen, daß die Tür ausgehebelt wird. Durch das Wegschieben der Tür wird der erste Schalter vor dem zweiten geöffnet, während bei dem normalen Aufschließen zunächst der zweite Schalter beim Entriegeln der Tür geöffnet wird und erst beim Öffnen der Tür der erste Schalter betätigt wird.

Eine vorteilhafte Ausgestaltung der Erfindung sieht vor, daß die Schaltsignale an eine Funksendeeinheit geführt werden und die Verbindung zur Steuereinheit durch eine Funkverbindung realisiert ist.
Damit entfallen aufwendige Installationsarbeiten, die bei einer Kabelverbindung notwendig wären.

Eine weitere vorteilhafte Ausgestaltung der Erfindung sieht vor, daß das Schloß mit dem Riegel als zusätzliches Schloß (Blockschloß) an der Tür angebracht ist und am Türrahmen eine Falle angebracht ist, die als Einführöffnung für den Riegel dient und an der die Schalter angeordnet sind. Diese Ausführungsform ist insbesondere bei einer nachträglichen Installation einer Alarmanlage vorteilhaft.

Im folgenden wird die Erfindung an Hand der Figuren 1 und 2 erläutert. Es zeigen:
- Figur 1:: Die Anordnung der Schalter und des Schlosses an einer Tür
- Figur 2:: Ein Zustandsdiagramm der Schalter

Die Figur 1 zeigt einen Riegel 1, der am Türschloß 2 der Tür 3 angeordnet ist und mit einem Drehelement 4 verschoben wird. An dem Türrahmen 5 ist eine Einführöffnung 6 für den Riegel 1 angebracht.

Am Türrahmen 5 ist auch der erste Schalter S1 angeordnet, der den Schließzustand der Tür 3 überwacht. In der Einführöffnung 6 für den Riegel 1 ist ein zweiter Schalter S2 angebracht, der bei Einführen des Riegels 1 in die Einführöffnung geschlossen wird. Der Schalter S3 ist am Ende der Einführöffnung angeordnet und ist bei vollständiger Einführung des Riegels 1 in die Einführöffnung 6 geschlossen.

Die Figur 2 zeigt eine Tabelle mit den Zuständen der Schalter S1 bis S3. Wenn die Tür geöffnet ist, sind alle drei Schalter offen, während bei geschlossener, nicht abgesperrter Tür der Schalter S1 geschlossen und die Schalter S2 und S3 geöffnet sind. Bei geschlossener und abgesperrter Tür sind die Schalter S1 und S2 oder alle Schalter geschlossen. Wenn alle Schalter geschlossen sind, d.h. wenn der Riegel vollständig in die Einführöffnung eingeführt ist, wird die Alarmanlage von einer Steuereinheit, die in der Figur 1 nicht dargestellt ist, scharfgeschaltet.

Bei geöffnetem Schalter S1 und geschlossenen Schaltern S2 und S3 wird ein Alarm ausgelöst. Diese Schalterstellung weist darauf hin, daß die Eingangstür nicht ordnungsgemäß geöffnet wurde. Es wird davon ausgegangen, daß die Tür aus den Angeln gehoben und nach hinten weggeschoben wurde. Gleiches gilt bei geöffnetem Schalter S1, geöffnetem Schalter S3 und geschlossenem Schalter S2.

Die Zustände, bei denen der Schalter S2 offen und der Schalter S3 geschlossen ist werden weder beim ordnungsgemäßen Öffnen der Tür noch bei einer Manipulation erwartet.

Die erfindungsgemäße Vorrichtung zur Scharfschaltung einer Alarmanlage und zur Überwachung einer Eingangstür kann als Schließmechanismus in die Tür integriert sein, oder, vor allem bei einem nachträglichen Einbau einer Alarmanlage, als Blockschloß ausgeführt sein.

## Patentansprüche

1. Vorrichtung zum Scharfschalten einer Alarmanlage und zur Überwachung einer Zugangstür (3) mit einer Alarmzentrale, mehreren Alarmmeldern und mindestens einem Alarmgeber, wobei das Scharfschalten mittels eines Schließvorgangs über ein Schloß (1, 2, 4) an mindestens einer Zugangstür (3) erfolgt, wobei ein erster Schalter (S1) vorgesehen ist, der an einem Türrahmen (5) der Zugangstür (3) angeordnet und bei geschlossener Zugangstür (3) geschlossen ist, wobei ein zweiter Schalter (S2), der im Türrahmen (5) in der Einführöffnung (6) für einen Riegel (1) angeordnet ist geschlossen wird, wenn der Riegel (1) in die Einführöffnung (6) geschoben wird, und wobei
ein dritter Schalter (S3) in der Einführöffnung (6) so angeordnet ist, daß er geschlossen wird, wenn der Riegel (1) ganz in die Einführöffnung (6) eingeführt ist, **gekennzeichnet durch**
- eine Steuereinheit, die mit den drei Schaltern (S1, S2, S3) verbunden ist und die in Abhängigkeit der Schalterstellungen ein Zustandssignal erzeugt, wobei die Steuereinheit ein Steuersignal zur Scharfschaltung der Alarmanlage abgibt, wenn alle drei Schalter (S1, S2, S3) geschlossen sind, und
- die Steuereinheit ein Alarmsignal ausgibt, wenn der zweite Schalter (S2) geschlossen und der erste Schalter (S1) geöffnet ist.

2. Vorrichtung nach Anspruch 1,
**dadurch gekennzeichnet, daß**
die Schaltsignale mittels einer Funksendeeinheit an die Steuereinheit übermittelt werden.

3. Vorrichtung nach Anspruch 1 oder 2,
**dadurch gekennzeichnet, daß**
das Schloß (1, 2, 4) mit dem Riegel (1) als zusätzliche Schließeinrichtung an der Zugangstür (3) angebracht ist und am Türrahmen (5) der Zugangstür (3) eine Falle angebracht ist, die als Einführöffnung (6) für den Riegel (1) dient.

## Claims

1. Device for setting an alarm system and for monitoring an entry door (3) having an alarm centre, a plurality of alarm detectors and at least one alarm transmitter, wherein the setting is carried out by means of a closure operation via a lock (1, 2, 4) at at least one entry door (3), wherein a first switch (S1) is provided which is disposed on a door frame (5) of the entry door (3) and is closed if the entry door (3) is closed, wherein a second switch (S2) which is disposed in the door frame (5) in the inlet opening (6) for a key bolt (1) is closed when the key bolt (1) is pushed into the inlet opening (6), and wherein a third switch (S3) is disposed in the inlet opening (6) in such a way that it is closed if the key bolt (1) is fully inserted into the inlet opening (6), characterized by
- a control unit which is connected to the three switches (S1, S2, S3) and which generates a status signal as a function of the switch settings, wherein the control unit delivers a control signal for setting the alarm system if all three switches (S1, S2, S3) are closed, and
- the control unit emits an alarm signal if the second switch (S2) is closed and the first switch (S1) is open.

2. Device according to Claim 1, characterized in that the switch signals are transmitted to the control unit by means of a radio transmitting unit.

3. Device according to Claim 1 or 2, characterized in that the lock (1, 2, 4) is fitted with the key bolt (1) as an additional closure device to the entry door (3) and a latch bolt which serves as inlet opening (6) for the key bolt (1) is fitted to the door frame (5) of the entry door.

## Revendications

1. Dispositif pour armer une installation d'alarme et pour contrôler une porte d'accès (3), comportant un central d'alarme, plusieurs transmetteurs d'alarme et au moins un générateur d'alarme, et dans lequel l'armement s'effectue à l'aide d'un processus de fermeture au moyen d'une serrure (1,2,4) sur au moins une porte d'accès (3), et dans lequel il est prévu un premier interrupteur (S1), qui est disposé sur un cadre (5) de la porte d'accès (3) et est fermé lorsque la porte d'accès (3) est fermée, et dans lequel un second interrupteur (S2), qui est disposé dans le cadre (5) de la porte, dans l'ouverture d'introduction (6) pour le pène (1), est fermé lorsque le pène (1) est inséré dans l'ouverture d'introduction (6), et dans lequel un troisième interrupteur (S3) est disposé dans l'ouverture d'introduction (6) de telle sorte qu'il est fermé lorsque le pêne (1) est introduit complètement dans l'ouverture d'introduction (6),
caractérisé par
- l'unité de commande, qui est reliée aux trois interrupteurs (S1,S2,S3) et produit, en fonction des positions des interrupteurs, un signal d'état, l'unité de commande délivrant un signal de commande pour armer l'installation d'alarme lorsque les interrupteurs (S1,S2,S3) sont tous fermés, et
- l'unité de commande délivre un signal d'alarme lorsque le second interrupteur (S2) est fermé et que le premier interrupteur (S1) est ouvert.

2. Dispositif selon la revendication 1, caractérisé en ce que
les signaux de commutation sont retransmis à l'unité de commande par l'intermédiaire d'une unité d'émission radio.

3. Dispositif selon la revendication 1 ou 2, caractérisé en ce
que la serrure (1,2,4) est montée avec le pêne (1) en tant que système de fermeture supplémentaire sur la porte d'accès (3) et que dans le cadre (5) de la porte d'accès (3) est aménagée une gâche, qui est agencée en tant qu'ouverture d'introduction (6) pour le pène (1).
